# EUROPÄISCHE PATENTSCHRIFT

(11) **EP 0 003 807 B1**
(45) Veröffentlichungstag und Bekanntmachung des Hinweises auf die Patenterteilung: **16.02.1983**
(21) Anmeldenummer: 79100450.0
(22) Anmeldetag: 15.02.1979
(51) Int. Cl.: B63H 9/06, B25H 7/00

(54) **Vorrichtung zum Herstellen eines gewölbten Segels**
Apparatus for making a curved sail
Dispositif de fabrication d'une voile creuse

(30) Priorität: 24.02.1978 DE 2807954
(43) Veröffentlichungstag der Anmeldung: 05.09.1979
(73) Patentinhaber: Fuchs, Alfred, D-7750 Konstanz (DE)
(72) Erfinder: Fuchs, Alfred, D-7750 Konstanz (DE)

## Beschreibung

Die Erfindung bezieht sich auf eine Vorrichtung zum Herstellen eines gewölbten Segels mittels einer gewölbten Arbeitsfläche, auf die Segeltuchbahnen aufgelegt und miteinander zu dem Segel verbunden werden.

Werden Segel, die in ihrem Endzustand gewölbt sind, also eine Ausbauchung haben sollen, auf einer flachen Unterlage hergestellt, was das Anzeichnen, Zuschneiden, Zusammennähen bzw. Kleben oder Schweißen einschließt, so sind für diese Art der Herstellung erfahrene Fachkräfte notwendig, dennoch bleibt eine Anzahl Fehlerquellen übrig, die die Segelherstellung stark erschwert. Aus der US-A 2 565 219 ist eine Vorrichtung zur Herstellung eines gewölbten Segels bekannt. Hierzu wird eine Form mit der Gestalt des fertigen Segels als gewölbte Arbeitsfläche angefertigt, auf die Segeltuchbahnen aufgelegt und miteinander zu dem Segel verbunden werden. Auf diese Arbeitsfläche kann auch das Zuschneiden des Segeltuchs erfolgen. Die bekannte Arbeitsfläche hat aber den Nachteil, daß sie in ihrer Wölbung unveränderbar ist und sich daher nur zur Herstellung eines einzigen Segeltyps eignet. Zur Herstellung eines hinsichtlich seiner Größe und/oder Wölbung anderen Segels muß jeweils eine separate Arbeitsfläche neu erstellt werden.

Aus der US-A-2 530 016 ist ein Arbeitstisch mit änderbarer, gewölbter Arbeitsfläche bekannt, die konkav sowie konvex einstellbar ist. Der bekannte Arbeitstisch bietet aber hinsichtlich der Gestaltung der angestrebten Wölbung zu wenig Möglichkeiten, da in seinem mittleren Bereich eine starre Auflage eingesetzt werden muß. Die bekannte Arbeitsfläche dient dem Ausgleich von Verformungen in Werkstücken, die aus mindestens zwei Teilen miteinander verschweißt werden müssen. Die erwähnten Verformungen entstehen beim Schweißen. Eine gewisse, winkelmäßige Vorgabe der beiden zu verschweißenden Werkstücke zueinander scheint deshalb vorteilhaft, weil nach dem Schweißvorgang die beiden Werkstücke dann die gewünschte Gestalt aufweisen. Für die Segelherstellung eignet sich diese bekannte Arbeitsfläche jedoch nicht, weil ein Segel eine kontinuierliche Ausbauchung haben muß.

Der Erfindung liegt die Aufgabe zugrunde, eine Vorrichtung zum Herstellen eines gewölbten Segels zu schaffen, die sich auf eine beliebige, gewünschte Form des Segels einstellen läßt und daher nicht an eine einzige, vorgegebene Segelform begrenzt ist.

Erfindungsgemäß wird die Aufgabe durch die im Kennzeichen des Anspruchs 1 aufgeführten Merkmale gelöst.

Gegenüber dem Bekannten weist die Erfindung die Vorteile auf, daß eine Arbeitsfläche geschaffen wurde, die eine exakte Anpassung an eine beliebige Gestalt hinsichtlich ihrer Wölbung eines Segels erlaubt. Hierdurch werden aufwendige Rechenarbeit und eine Vielzahl von Messungen vermieden, um zu einem gewölbten Segel zu gelangen, das nicht nur bestimmte Außenabmessungen aufweist, sondern das auch eine vorgegebene, ganz bestimmte Wölbung hat. Die Segelherstellung kann dementsprechend wesentlich rascher und kostengünstiger erfolgen, und sie führt zu sehr exakt geschnittenen und genähten Segeln. Aufgrund des geschickten, konstruktiven Aufbaus ist eine rasche Umstellung von einem Segeltyp zu einem anderen möglich. Mittels einer Reißlatte ist ein problemloses und rasches Anzeichnen von Vor- und Achterliek des Segels im gewölbten Zustand erreichbar.

Die Erfindung ist im Folgenden anhand bevorzugter Ausführungsbeispiele sowie anhand der Zeichnung näher erläutert; diese zeigt in:
Fig. 1 die Seitenansicht einer Vorrichtung zum Herstellen von Segeln;
Fig. 2 und 3 Querschnitte durch Fig. 1 gemäß deren Linie 11-11 in unterschiedlichen Betriebsstellungen;
Fig. 4 bzw. 5 vergrößerte Details aus Fig. 1 bzw. 2;
Fig. 6 einen Teil der Fig. 5 in zu ihr lotrechter Darstellung;
Fig. 7, 9 weitere vergrößerte Details der Vorrichtung;
Fig. 8 einen Teil der Fig. 7 in zu dieser rechtwinkliger Darstellung.

Das Gestell 1 der Länge a einer Vorrichtung R zum Herstellen von Segeln ist aus gelochten Winkelprofilen zusammengefügt; von einem Bodenrahmen aus Längsprofilen 2 und zwischen diesen sprossenartig eingefügten Querprofilen 3 ragen seitliche Vertikalstreben 4 der Höhe c auf. An diesen sind mittels in ihrer Neigung verstellbarer Laschen 50 Firstprofile 5 angebracht.

An den oberen Enden der Vertikalstreben 4 bzw. an den Firstprofilen 5 sind Kupplungsbügel 6 für Zusatzgeräte vorgesehen. Außerdem ist zwischen den Firstprofilen 5 ein biegsames Blech 7 aufgespannt, das im gewählten Ausführungsbeispiel aus mehreren einander an den Stoßstellen p überlappenden Einzelblechen besteht. In dem Blech 7 sind - in Längsabständen e und Querabständen f voreinander - Bohrungen 8 od. dgl. Ausnehmungen für Stellschrauben 9 vorgesehen. Der Senkkopf 10 jeder Stellschrauben 9 weist eine Ausnehmung 11 für einen Mehrkantschlüssel auf und ruht in einem entsprechend geneigten Kragen 12 der Bohrung 8. Unterhalb des Bleches 7 ist an der Stellschraube 9 eine Mutter 14 mit Unterlagscheibe 13 und Kontermutter 15 angebracht.

Jede der Stellschrauben 9 durchsetzt eine Gewindebohrungen 16 eines Winkeleisens 17, welches am oberen Ende eines Stellbügels 18 von einer Schraube 19 gehalten wird (Fig. 4). Jener Stellbügel 18 ist mit seinem unteren Ende 20 durch Schrauben 21 an einem der Querprofile 3 auswechselbar festgelegt.

Auf der in Fig. 1 linken Seite der Vorrichtung R ist ein jenen Stellbügeln 18 entsprechendes Hubelement 49 aus einem Hydraulikzylinder 48 und darin bewegbaren Hubkolben 47 zu erkennen; mittels dieses Hubelementes 49 bzw. seines Befestigungskopfes 46 kann die Form des Bleches 7 in der nachfolgend anhand der Stellbügel 18 entsprechende Weise verändert werden.

Die Längen h der einzelnen Stellbügel 18 - mit Stellschrauben 9 - eines Querprofiles 3 sind zum einem unterschiedlich sowie zum anderen veränderbar, um das aus einer Ebene E abwärts (Fig. 2) oder aufwärts (Fig. 3) gebogene Formblech 7 zu halten, welches sich über die gesamte Breite b der Vorrichtung R erstreckt und auf dessen Oberfläche 30 gemäß Fig. 5 Segelstoffbahnen S ruhen.

Der U-förmig gebogene Kupplungsbügel 6 wird an einem Schenkel 25 von Muttern 27 in einer Halterung 28 so gehalten, daß der andere Schenkel 26 die Längskante 29 des Formbleches 7 übergreift. Etwa parallel zur Kante des Bleches 7 verläuft in Fig. 5 eine kurze Reißlatte 31 der Länge m aus einem kastenartigen Profilstab, welche an einer Abflachung 33 des Haltebügels 6 mittels einer Schraube 34 angebracht ist; deren Muttern 35 sitzen im Profilstabinnern 36. Diese Reißlatte 31 dient zum Anreißen und Abschneiden der Segelstoffbahnen S.

Jede der Segelstoffbahnen S wird auf die Oberfläche 30 des Formbleches 7 gelegt, welches zuvor entsprechend der gewünschten Segelform eingestellt worden ist. Hierzu werden die Stellbügel 18 bzw. die Hubelemente 49 in der aus den Fig. 2 und 3 ersichtlichen Weise bezüglich ihrer Länge h und/oder ihrer Anlenkstelle 21 verändert. Je nach der beabsichtigten Querschnittslinie des Formbleches 7 erzeugen die Achsen der Stellschrauben 9 bzw. Befestigungsköpfe 46 oberhalb des Formbleches 7 spitze Winkel i (Fig. 2) oder unterhalb des Formbleches Winkel k (Fig. 3).

Durch die vorwählbare Gestalt des Formbleches 7 ist nun auch der Zuschnitt des Segels in der zukünftigen Segelform möglich, weshalb man das Herstellen von Schablonen, ein Anzeichnen der Segelstoffbahnen S, deren Zuschnitt sowie ihr zentimeterweises Zusammenkleben an den Nahtstellen mit einem Doppelklebestreifen nicht mehr durchführen muß.

Mittels der kurzen Reißlatte 31 werden die im einzelnen nicht dargestellten Segelstoffbahnen S abgeschnitten und anschließend zusammengeklebt oder zusammengeschweißt sowie die Verstörkungen und Lattentaschen eingeklebt. Darin wird mittels einer langen Reißlatte 31 a die Gesamtgröße des herzustellenden Segels abgezeichnet und dieses zugeschnitten.

Die lange Reißlatte 31 a der Länge n sitzt gemäß Fig. 7 mittels Schrauben 34 am Kupplungsbügel 6 und wird von einem zusätzlichen Haltebügel 40 übergriffen, welcher seinerseits in einer Halterung 28 mit einem Schenkel 41 festgelegt ist; der obere Schenkel 42 nimmt eine Stellschraube 43 auf, deren Spitze 44 gegen die Reißlatte 31 a drückt.

## Patentansprüche

1. Vorrichtung zum Herstelllen eines gewölbten Segels mittels einer gewölbten Arbeitsfläche, auf die Segeltuchbahnen aufgelegt und miteinander zu dem Segel verbunden werden, dadurch gekennzeichnet, daß als Arbeitsfläche (30) ein biegsames Formblech (7) in ein Gestell (1) eingespannt und an längenveränderlichen Stellbügeln (18) oder von einem Medium beaufschlagten Hubelementen (49) festlegbar ist, wobei die Stellbügel (18) bzw. die Hubelemente (49) teleskopartig längenveränderlich sind.

2. Vorrichtung nach Anspruch 1, dadurch gekennzeichnet, daß die Stellbügel (18) bzw. Hubelemente (49) am Formblech (7) und/oder am Gestell (1) lösbar angebracht und in Abhängigkeit von der gewünschten Gestalt der Arbeitsfläche (30) umsteckbar sind (Fig. 2, 3).

3. Vorrichtung nach den Ansprüchen 1 und 2, dadurch gekennzeichnet, daß das Formblech (7) an seinen Längskanten (29) mit dem Gestell (1) im Bereich von Firstprofilen (5) verbunden ist, die gegebenenfalls mit dem Gestell (1) durch neigbare Organe (50) verbunden sind.

4. Vorrichtung nach den Ansprüchen 1 bis 3, dadurch gekennzeichnet, daß an dem Gestell (1) und/oder an den Firstprofilen (5) vorzugsweise U-förmig ausgebildete Kupplungsbügel (6, 40) vorgesehen und mit einem Schenkel (25) schwenkbar am Gestell (1) gelagert sind.

5. Vorrichtung nach den Ansprüchen 1 bis 4, dadurch gekennzeichnet, daß an mindestens einem Kupplungsbügel (6) eine gegebenenfalls längenveränderliche Reißlatte (31) zum Anzeichnen der Größen des Segels im gewölbten Zustand festgelegt ist.

6. Vorrichtung nach den Ansprüchen 1 bis 5, dadurch gekennzeichnet, daß ein Schenkel (26) des Kupplungsbügels (6) oder eines gegebenenfalls diesem zugeordneten Spannbügels (40) für die Reißlatte (31) über dem Formblech (7) angeordnet sowie daß die Reißlatte (31) an dem das Formblech (7) übergreifenden Schenkel (26) schwenkbar und arretierbar angebracht ist.

7. Vorrichtung nach einem oder mehreren der Ansprüche 1 bis 6, dadurch gekennzeichnet, daß das Formblech (7) aus mehreren Blechen zusammengesetzt ist, die einander im Bereich Ihrer Stöße (p) überlappen.

## Claims

1. Apparatus for making a curved sail by using a curved working surface to which sail panels are put on and joined together to form the sail, characterized in that a flexible sheet metal (7) used as a working surface (30) is clamped to a support (1) and securable to adjustable brackets (18) being variable as to their length or securable to lift elements (49) driven by a medium, whereby the brackets (18) or the lift elements (49) respectively are telescopically variable as to their length.

2. Apparatus of claim 1, characterized in that the brackets (18) or the lift elements (49) respectively are loosably mounted to the sheet metal and/or to the support (1) and are re- arrangeable dependent from the working surface's (30) design (Fig. 2, 3).

3. Apparatus of the claims 1 and 2, characterized in that the sheet metal (7) along its longitudinal edges (29) is joined to the support (1) in the neighbourhood of top profiles (5), which are connected to the support (1) by inclinable means (50).

4. Apparatus of the claims 1 through 3, characterized in that at the support (1) and/or the top profiles (5) preferably U-shaped holding clamps (6, 40) are provided being pivoted to the support (1) by means of a leg (25).

5. Apparatus of the claims 1 through 4, characterized in that at least at one of the holding clamps (6) a ruler (31) is mounted for marking the size of the curved sail which ruler is adaptable as to its length if needed.

6. Apparatus of the claims 1 through 5, characterized in that one leg (26) of the holding clamp (6) or of a tension clamp (40) associated to the holding clamp if needed, which clamp is provided for the ruler (31), is located above the sheet metal (7), and that the ruler (31) is lockable pivoted to the leg (26) extending over the sheet metal (7).

7. Apparatus of one or more of the claims 1 through 6, characterized in that the sheet metal (7) is consisting of several sheets overlapping each other near their butt joints (p).

## Revendications

1. Dispositif de fabrication d'une voile creuse au moyen d'une surface de travail creuse sur laquelle on pose les bandes de toile à voile et on les assemble entre elles pour former la voile, caractérisé en ce que comme surface de travail (30), une tôle profilée flexible (7) est enserrée dans un bâti (1) et peut être fixée à des étriers de réglage (18) de longueur variable ou à des éléments de levage (49) soumis à l'action d'un fluide, les étriers de réglage (18) ou les éléments de levage (49) étant de longueur variable télescopique ment.

2. Dispositif selon la revendication 1, caractérisé en ce que les étriers de réglage (18) ou les éléments de levage (49) sont disposés de façon détachable sur la tôle profilée (7) et/ou sur le bâti (1) et que l'on peut les changer de place (figures 2, 3) en fonction de la forme désirée de la surface de travail (30).

3. Dispositif selon les revendications 1 et 2, caractérisé en ce que la tôle profilée (7) est reliée par ses bords longitudinaux (29) au bâti (1) dans la région de profilés de fâite (5) qui sont éventuellement reliés au bâti (1) par des organes inclinables (50).

4. Dispositif selon l'une quelconque des revendications 1 à 3, caractérisé en ce que sur le bâti (1) et/ou sur les profilés de faîte (5) sont prévus des étriers d'accouplement (6, 40) de préférence en U, et ceux-ci sont montés de manière à pouvoir pivoter sur le bâti (1) par une branche (25).

5. Dispositif selon l'une quelconque des revendications 1 à 4, caractérisé en ce qu'à au moins un étrier d'accouplement (6) est fixée une latte fendue (31) éventuellement de longueur variable servant à marquer les grandeurs de la voile à l'état creux.

6. Dispositif selon l'une quelconque des revendications 1 à 5, caractérisé en ce qu'une branche (26) de l'étrier d'accouplement (6) ou d'un étrier de tension (40), adjoint éventuellement à cellui-ci pour la latte fendue (31), est disposée au-dessus de la tôle profilée, et la latte fendue (31) est disposée de manière à pouvoir pivoter et être arrêtée sur la branche (26) qui s'engage par dessus la tôle profilée (7).

7. Dispositif selon une ou plusieurs des revendications 1 à 6, caractérisé en ce que la tôle profilée (7) est composée de plusieurs tôles qui se chevauchent mutuellement dans la région de leurs raccordements (p).
